# EUROPÄISCHE PATENTSCHRIFT

(11) **EP 1 590 547 B1**
(45) Veröffentlichungstag und Bekanntmachung des Hinweises auf die Patenterteilung: **23.07.2008**
(21) Anmeldenummer: 04802993.8
(22) Anmeldetag: 24.12.2004
(51) Int. Cl.: E05B 65/12, E05B 65/32

(54) **SCHLOSS EINER FAHRZEUGT R**
VEHICLE DOOR LOCK
VERROU POUR PORTE DE VEHICULE

(30) Priorität: 20.01.2004 DE 102004002756
(43) Veröffentlichungstag der Anmeldung: 02.11.2005
(73) Patentinhaber: Kiekert Aktiengesellschaft, 42579 Heiligenhaus (DE)
(72) Erfinder: ADRIAN-GÜLPINARLI, Susanne, 45883 Gelsenkirchen (DE); BARTH, Karsten, 45525 Bochum (DE); BENDEL, Thorsten, 46149 Oberhausen (DE); EBERSOHN, Stefan, 71034 Böblingen (DE); GÜLKAN, Serkan, 44577 Castrop-Rauxel (DE); LINDMAYER, Martin, 72172 Sulz-Hopfau (DE)
(74) Vertreter: Bongen, Renaud & Partner
(86) Internationale Anmeldenummer: PCT/DE2004/002813
(87) Internationale Veröffentlichungsnummer: WO 2005/068757

(56) Entgegenhaltungen:
- EP-A- 1 213 419
- DE-A1- 10 242 830
- DE-A1- 19 714 992
- GB-A- 2 320 943

## Beschreibung

Die Erfindung betrifft ein Schloss einer Fahrzeugtür nach dem Oberbegriff des Patentanspruchs 1.

Aus GB 2 320 943 A ist ein Fahrzeugschloss mit einer Betätigung von Hand über auf der Türinnen- und -außenseite angeordnete Betätigungsmittel für eine wahlweise motorisch oder handbetreibbar aktivierbare Zentralverriegelung bekannt. Die Funktionselemente können dabei alternativ entweder für eine motorisch betätigte Türöffnungsöffnungshilfe vorgesehen sein oder für eine Einrichtung, mit der die Tür über innenseitige Betätigungsmittel in einen inaktiven Zustand schaltbar sind, in welchem diese keine Schlossöffnung zulassen. Das Gehäuse des Fahrzeugschlosses ist zerlegbar, ohne zur Aufnahme unterschiedlicher Schlossmechanismen geeignet oder bestimmt zu sein.

DE 102 42 830 A1 betrifft ein Kraftfahrzeugschloss mit einem Schließteil, wie beispielsweise einer Drehfalle, und einem elektrischen Antrieb zur Betätigung des Schließteils in eine Schließ- und/oder in eine Öffnungsstellung, wobei zu einer zuverlässigen Betätigung des Schließteiles dieses durch zwei oder mehr Elektromotoren angetrieben ist. Eine manuelle Betätigung des Schließteiles ist nicht vorgesehen. Prinzipiell können die beiden Elektromotoren parallel oder entgegengesetzt/versetzt zu einander angeordnet sein und mit einer einzigen oder zwei separaten am/an den Elektromotor(en) angeordneten Schneckenwelle(n) auf das Schließteil einwirken. Durch die zumindest zwei Elektromotoren kann eine zuverlässigere Betätigung des Schlosses erreicht werden als dies beispielsweise durch einen einzigen, größeren und damit leistungsstärkeren Elektromotor erreicht werden könnte.

Die im Oberbegriff des Anspruchs 1 alternativ angeführten Schlossausführungen werden in der Praxis je nach auszurüstendem Fahrzeugtyp wahlweise gewünscht.

Bei dieser Problematik beschäftigt sich die Erfindung ausgehend von der insbesondere aus GB 2 320 943 A bekannten Schlossausführung mit dem Problem, ein Schloss einer Fahrzeugtür, welches wahlweise motorisch oder handbetrieben betätigbar ausführbar sein soll, mit einer möglichst großen Anzahl an Gleichteilen zu versehen, damit dieses Schloss für eine Serienfertigung möglichst rationell und damit kostengünstig wahlweise zur Verfügung gestellt werden kann. Dies gilt insbesondere für Anwendungsfälle, in denen eine der beiden alternativ zur Verfügung stehenden Ausführungen im Vergleich zu den anderen Ausführungen lediglich in einer relativ kleinen Stückzahl benötigt wird.

Gelöst wird dieses Problem durch eine Ausführung eines gattungsgemäßen Fahrzeugtürschlosses nach dem kennzeichnenden Merkmal des Patentanspruchs 1.

Vorteilhafte und zweckmäßige Ausgestaltungen sind Gegenstand der Unteransprüche.

Die Erfindung beruht auf dem allgemeinen Gedanken, die für beide alternative Anwendungsfälle erforderlichen Funktionselemente des Schlosses derart auszubilden und in einem Schlossgehäuse anzuordnen, dass für beide alternative Ausführungen möglichst viele Gleichteile eingesetzt werden können. Hierdurch wird erreicht, dass für beide Ausführungsformen ein genau gleiches Schloss-Gehäuse verwendet werden kann. Für die unterschiedlichen Funktionselemente für die beiden alternativen Ausführungsformen sind in dem gleichen Gehäuse Räume vorgesehen, in denen die unterschiedlichen Funktionselemente austauschbar eingesetzt werden können. Soweit für eine der beiden Ausführungsformen außer austauschbaren Elementen Zusatzelemente eingesetzt werden müssen, sind für diese entsprechende Freiräume in dem Gehäuse vorgesehen. Darüber hinaus sind an gemeinsam genutzten Funktionselementen Anbindungselemente für andere Funktionselemente stets in gleicher Weise vorgesehen, auch wenn diese anderen anzubindenden Elemente nur bei einer der beiden Ausführungsformen vorliegen. Soweit möglich werden gleiche in dem Gehäuse vorgesehene Lagerachsen für je nach alternativer Ausführungsform unterschiedlich einsetzbare Kraftübertragungsmittel vorgesehen.
Insbesondere sind die Antriebsmotoren, die für beide Ausführungsformen notwendig sind, derart ausgelegt und angeordnet, dass sie in beiden Fällen eine gleiche Einbaulage innerhalb des Schlossgehäuses einnehmen.

Ein besonders vorteilhaftes Ausführungsbeispiel, das nachstehend noch näher erläutert wird, ist in der Zeichnung dargestellt.

In dieser zeigen jeweils in einer schematischen Darstellung eine Ansicht auf ein Fahrzeugschloss mit einem geöffneten Gehäuse und zwar in
- Fig. 1: einer Ausführung mit einer motorischen Türöffnungshilfe,
- Fig. 2: einer Ausführung mit einer Inaktivierungseinrichtung für das türinnenseitige Schlossbetätigungsmittel als Alternativausführung zu der Ausführung nach Fig. 1.

Beide Ausführungen nach Fig. 1 und Fig. 2 besitzen ein gleiches Schloss-Gehäuse 1 sowie gemeinsame Funktionselemente bezüglich der beiden Ausführungen gemeinsamen Grundfunktionen.

Für die Ausführung nach Fig. 1 mit einer motorischen Türöffnungshilfe ist in dem Schloss ein Übersetzungs-Zahnrad 2 vorgesehen, das als Kraftübertragungsmittel zwischen einem elektrischen Servomotor 3 und einer Stelleinrichtung für die Türöffnungshilfe dient. Gelagert ist dieses Zahnrad 2 in einer gehäusefesten Drehachse 4.

Bei der alternativen Ausführung nach Fig. 2 ist keine Türöffnungshilfe vorgesehen. Deshalb entfällt dort das in der Ausführung nach Fig. 1 notwendige Zahnrad 2. In dem durch das entfallene Zahnrad 2 frei gewordenen Gehäuseraum ist auf der gleichen Drehachse 4 ein erster Hebel 5 schwenkbar gelagert. Dieser Hebel 5 wird wie das Zahnrad 2 durch einen gegenüber der Ausführung nach Fig. 1 unverändert gebliebenen Servomotor 3 angetrieben, wozu der erste Hebel 5 einen verzahnten Abschnitt mit einer dem Zahnrad 2 entsprechenden Verzahnung besitzt. Hierdurch kann dieser erste Hebel 5 durch ein Schneckenrad des Servomotors 3 in gleicher Weise wie das Zahnrad 2 verstellt werden. Der erste Hebel 5 betätigt eine Kupplung, durch die das türinnenseitige Schloss-Betätigungsmittel, das von Hand bedient werden kann, inaktiv geschaltet wird.

Um zu vermeiden, dass bei einer Störung des Antriebs des Servomotors 3, die beispielsweise durch eine entladene Batterie auftreten kann, das Schloss wegen inaktivierter Schlossbetätigungsmittel - bewirkt durch den elektromotorisch angetriebenen ersten Hebel 5 - nicht geöffnet werden kann, ist in dem Schloss ein mit dem ersten Hebel 5 in Wirkverbindung stehender zweiter Hebel 6 vorgesehen. Dieser zweite Hebel 6 wird bei einer Betätigung des Schlosses von außen durch beispielsweise einen mechanischen Schlüssel zwangsweise derart verlagert, dass durch seine Wirkverbindung mit dem ersten Hebel 5 dieser erste Hebel 5 die Inaktivierung der Betätigungsmittel aufhebt.

An den Schlossbetätigungsmitteln, die durch eine beispielsweise Schlüsselbetätigung von der Türaußenseite aus bewegt werden, und die bei beiden alternativen Ausführungsformen nach Fig. 1 und 2 vorhanden sind, sind gleichermaßen Anlenkungsmittel für den zweiten Hebel 6 vorgesehen und zwar gleichgültig, welche der beiden alternativen Ausführungsformen jeweils realisiert ist. Damit besitzt eine Ausführungsform nach der Fig. 1 alle Voraussetzungen, um bei einer Ausführungsalternative nach Fig. 2, ohne weitere besondere Vorkehrungen vornehmen zu müssen, den zweiten Hebel 6 in Wirkverbindung zu einem dort vorhandenen ersten Hebel 5 problemlos einsetzen zu können.

Zum klaren und deutlichen Verständnis der Erfindung sind in der Zeichnung im wesentlichen nur die unterschiedlichen Funktionselemente sowie die für die beiden unterschiedlichen Funtionselemente gleichen Servomotoren dargestellt, während der Rest des Schlosses lediglich durch eine strichpunktiert gezeichnete Umrandung angedeutet ist.

## Patentansprüche

1. Schloss einer Fahrzeugtür mit einem Gehäuse und innerhalb dieses Gehäuses angeordneten Funktionselementen
a) für eine Schlossbetätigung von Hand über auf der Türinnen- und -außenseite angeordnete Betätigungsmittel,
b) für eine wahlweise motorisch oder handbetrieben aktivierbare Zentralverriegelung, und
c) alternativ
c1) entweder für eine motorisch betätigte Türöffnungshilfe oder
c2) für eine Einrichtung, mit der die türinnenseitigen Betätigungsmittel in einen inaktiven Zustand schaltbar sind, in dem diese Betätigungsmittel keine Schlossöffnung zulassen,
**gekennzeichnet durch** die Merkmale,
- für die alternativen Ausführungen sind nach den Merkmalen c1) oder c2) in einem unverändert gleichen Gehäuse (1) mit gleich ausgebildeten und angeordneten Antriebsmotoren lediglich unterschiedliche Kraftübertragungsmittel (2; 5) in dem gemeinsamen Gehäuse und/oder an gleichen, gemeinsam nutzbaren Funktionselementen vorhandenen Aufnahme- und/oder Anbindungselementen austauschbar einsetzbar,
- das austauschbar einsetzbare Kraftübertragungsmittel für die Türöffnungs- und/oder Schließhilfe ist ein um eine in dem Gehäuse (1) vorgesehene Drehachse (4) drehbar lagerbares Übersetzungs-Zahnrad (2),
- die austauschbar einsetzbaren Kraftübertragungsmittel umfassen für ein Inaktivschalten der türinnenseitigen Betätigungsmittel einen ersten Hebel (5), dessen gehäuseseitige Schwenkachse mit der Drehachse (4) des Übersetzungs-Zahnrades (2) der alternativen Ausführungsform übereinstimmt, wobei dieser erste Hebel (5) einen mit der Verzahnung des Übersetzungs-Zahnrades (2) übereinstimmenden Eingriff in ein gleiches Antriebsritzel eines gleichen Antriebsmotors (3) aufweist.

2. Schloss nach Anspruch 1,
**dadurch gekennzeichnet,**
**dass** an dem Schloss die von Hand betätigbaren Schlossbetätigungsmittel einen mit dem ersten Hebel (5) in Wirkverbindung stehenden zweiten Hebel (6) umfassen, mit dem eine motorisch bewirkte Inaktivierung der türinnenseitigen Betätigungsmittel handbetätigt aufhebbar ist.

## Claims

1. A vehicle door lock with a housing and with function elements arranged inside this housing
a) for operation of a lock by hand via operating means arranged on the inside and outside of the door, and
b) for an optionally motorized or manually operated central lock, and
c) alternatively
c1) either for a motor-operated door opening aid or
c2) for a device with which the operating means on the inside of the door can be switched to an inactive state in which these operating means do not allow an opening of the lock,
**characterized by** the features
- for the alternative embodiments according to features c1) or c2) in the same unchanged housing (1) with identically embodied and arranged drive motors, different force transmission means (2; 5) are simply usable interchangeably in the common housing and/or receptacle and/or connecting elements present on the same commonly usable function elements,
- the interchangeably usable force transmission means for the door opening aid and/or closing aid are a transmission gearwheel (2) mounted so it can rotate about an axis of rotation (4) provided in the housing (1),
- the force transmission means that are interchangeably usable for inactivating the operating means on the inside of the door comprise a first lever (5) whose pivot axis on the housing side corresponds to the axis of rotation (4) of the transmission gearwheel (2) of the alternative embodiment, whereby this first lever (5) has an engagement in an identical driving pinion of an identical drive motor (3), said engagement corresponding to the gear teeth on the transmission gearwheel (2).

2. The lock according to Claim 1,
**characterized in that**
the manually operable lock operating means comprise a second lever (6), which is operatively connected to the first lever (5), with which a motor-induced inactivation of the operating means on the inside of the door can be cancelled by manual operation.

## Revendications

1. Serrure d'une porte de véhicule comprenant un boîtier et des éléments de fonction disposés à l'intérieur de ce boîtier
a) pour un actionnement manuel de serrure à l'aide de moyens d'actionnement disposés sur le côté intérieur et le côté extérieur de la porte,
b) pour un verrouillage centralisé pouvant être activé au choix par moteur ou à la main, et
c) comme alternative
c1) soit pour une aide d'ouverture de porte actionnée par moteur soit
c2) pour un dispositif qui permet de commuter les moyens d'actionnement côté porte intérieure dans un état inactif dans lequel ces moyens d'actionnement ne permettent pas une ouverture de serrure,
**caractérisée par** les caractéristiques,
- pour les versions alternatives et selon les caractéristiques c1) ou c2), uniquement différents moyens de transmission de force (2 ; 5) peuvent être utilisés de façon interchangeable dans un boîtier (1) identique sans modification avec des moteurs d'entraînement conçus et disposés de façon identique dans le boîtier commun et/ou des éléments de logement et/ou de rattachement présents sur des éléments de fonction identiques et pouvant être utilisés en commun,
- le moyen de transmission de force utilisable de façon interchangeable pour l'aide à l'ouverture de porte et/ou l'aide à la fermeture est une roue dentée de transmission (2) pouvant être logée de façon rotative autour d'un axe de rotation (4) prévu dans le boîtier (1),
- les moyens de transmission de force, qui peuvent être utilisés de façon interchangeable, comprennent pour une commutation inactive des moyens d'actionnement côté porte intérieure un premier levier (5), dont l'axe de pivotement côté boîtier coïncide avec l'axe de rotation (4) de la roue dentée de transmission (2) du mode de réalisation alternatif, ce premier levier (5) présentant une engrènement concordant avec la denture de la roue dentée de transmission (2) dans un pignon d'entraînement identique d'un moteur d'entraînement (3) identique.

2. Serrure selon la revendication 1,
**caractérisée en ce que**,
sur la serrure, les moyens d'actionnement de serrure pouvant être actionnés manuellement comportent un second levier (6) en liaison active avec le premier levier (5), qui permet de supprimer avec une commande manuelle l'inactivation provoquée par moteur des moyens d'actionnement côté porte intérieure.
